# DEMANDE DE BREVET EUROPEEN

(11) **EP 1 209 002 A1**
(43) Date de publication de la demande: **29.05.2002**
(21) Numéro de dépôt: 00870279.7
(22) Date de dépôt: 21.11.2000
(51) Int. Cl.: B42D 15/02

(54) **Ensemble d'impression**

(71) Demandeur: Alfac S.A., 1400 Nivelles (BE)
(72) Inventeur: Allaime, Henri, 6280 Gerpinnes (BE); Berlier, Marc, 1390 Grez-Doiceau (BE)
(74) Mandataire: Claeys, Pierre

(57) **Abrégé**

Ensemble d'impression comportant
une première feuille imprimable prédécoupée, dite feuille de support (1), présentant une face d'impression et une face de contact, ladite face de contact étant munie d'une couche d'adhésif de type autocollant et
une seconde feuille imprimable prédécoupée, dite feuille de données (2) présentant également une face d'impression et une face de contact,
la face de contact de la feuille de données (2) étant collée de manière détachable sur la face de contact de la feuille de support (1) qu'elle recouvre entièrement,
la feuille de données présentant des lignes de découpe (3) définissant plusieurs cartes de données (4),
la feuille de support (1) présentant des lignes de découpe (5) divisant la feuille de support (1) en plusieurs éléments autocollants qui consistent, d'une part, en plusieurs vignettes (6) et, d'autre part, en une partie résiduaire formée d'une ou plusieurs pièces,
chaque vignette (6) étant entièrement couverte par une seule carte de données (4), ladite partie résiduaire couvrant les lignes de découpe (3) de la feuille de données (2).

## Description

La présente invention concerne un ensemble d'impression qui permet de produire des cartes de données imprimées telles que des cartes de visite, des cartes publicitaires, et analogues.

Traditionnellement, des cartes telles que des cartes de visite, des cartes d'invitation, des cartes publicitaires, etc., étaient fabriquées par des imprimeurs et souvent même par des imprimeurs spécialisés.

Depuis quelques années, et en particulier depuis que les imprimantes de bureau ont été considérablement améliorées, on a cherché à réaliser de telles cartes au moyen de ces imprimantes.

Un problème particulier qui se présente à ce sujet provient du fait que les imprimantes de bureau, et en particulier les copieurs, les imprimantes laser et les imprimantes à jet d'encre, ne sont normalement pas prévues pour des supports d'impression de petit format. En fait, la plupart des imprimantes de bureau ne conviennent que pour traiter certains formats ou un seul format standard de papier (compris par exemple entre les formats A3 et A6) et une majorité des imprimantes de bureau sont essentiellement prévues pour traiter que du format A4.

On a dès lors cherché à résoudre ce problème et plusieurs solutions plus ou moins satisfaisantes ont été proposées.

On a ainsi proposé des feuilles de papier fort (papier de haut grammage, de type bristol) de format A4 pourvues de lignes de perforations que forment les contours d'une multitude (par exemple une dizaine) de cartes du type carte de visite. Comme ces lignes de perforations ne sont pas des lignes de découpe continues, les feuilles de papier fort peuvent être traitées par une imprimante de bureau et les cartes individuelles imprimées peuvent ensuite être détachées de la feuille par déchirement suivant les lignes de perforations.

Cette technique, bien qu'ayant rencontré un certain succès, engendre des cartes ne présentant pas de bords bien nets et lisses.

D'autres techniques qui ne présentent pas cet inconvénient ont alors été cherchées et proposées.

On a, en particulier, proposé un ensemble d'impression composé de deux feuilles collées l'une sur l'autre. La première de ces feuilles, qui fait fonction de support, est munie sur une de ses faces d'une couche d'adhésif de type autocollant. La seconde feuille, généralement faite en papier fort (type bristol), est collée de manière détachable contre la face encollée de la feuille de support qu'elle recouvre entièrement. Pour que cette feuille de papier fort puisse plus tard être détachée de la feuille de support, la face de cette feuille de papier fort qui est appliquée contre la feuille de support est généralement enduite d'une couche antiadhésive qui rend l'adhésion entre les deux feuilles non permanente. La feuille de papier fort est prédécoupée par des lignes de découpe continues (et non des lignes de perforations espacées) qui délimitent une multitude de cartes du type carte de visite. Un tel ensemble d'impression peut être passé dans une imprimante de bureau (par exemple une imprimante à impact, une imprimante laser, une imprimante à jet d'encre ou un copieur) pour imprimer lesdites cartes (sur leur face visible, opposée à celle qui adhère à la feuille de support). Après l'impression des cartes, celles-ci peuvent alors être détachées de la feuille de support. Pour que les cartes puissent être facilement détachées de la feuille de support, cette dernière peut être pourvue d'une ou plusieurs lignes de découpe, ces lignes de découpe ne coïncidant cependant pas avec les lignes de découpe qui délimitent les cartes.

Un tel ensemble d'impression présente incontestablement de sérieux avantages et les cartes de visite ou autres cartes analogues qu'on peut réaliser grâce à cette technique ont des bords nets et lisses et leur présentation est dès lors impeccable.

On doit cependant constater qu'avec cette technique connue, la feuille de support a comme unique fonction de réunir les cartes à imprimer en un ensemble cohérent pour permettre leur passage dans des imprimantes avec ou sans impact. Après cette impression, les cartes sont détachées de la feuille de support et celle-ci ne joue alors plus aucun rôle et est destinée à être détruite.

La présente invention a pour but de remédier à cet inconvénient et de procurer un produit et une technique qui offrent, en outre, des avantages supplémentaires et qui permettent de tirer profit de tous les constituants de l'ensemble d'impression.

Il est bien connu qu'avec les cartes de visite telles qu'on les connaît actuellement, la personne qui reçoit cette carte est généralement obligée de recopier les données (nom, adresse, numéro de téléphone, adresse E-mail, etc.) qui figurent sur cette carte, dans un carnet d'adresses et/ou sur une liste de téléphone et éventuellement encore en un autre endroit, tel que par exemple un dossier. Il y aurait un avantage certain à pouvoir, sans dommage, supprimer cette tâche ou au moins à la faciliter nettement.

L'invention qui est exposée ci-après offre notamment cette possibilité.

La présente invention a pour objet un ensemble d'impression comportant :
une première feuille imprimable prédécoupée, dite feuille de support, présentant une face d'impression et une face de contact, ladite face de contact étant munie d'une couche d'adhésif de type autocollant et
une seconde feuille imprimable prédécoupée, dite feuille de données présentant également une face d'impression et une face de contact,
la face de contact de la feuille de données étant collée de manière détachable sur la face de contact de la feuille de support qu'elle recouvre entièrement,
la feuille de données présentant des lignes de découpe définissant plusieurs cartes de données ayant un dos et une face d'impression, la face d'impression des cartes de données correspondant à la face d'impression de la feuille de données, le dos des cartes de données correspondant à la face de contact de la feuille de données,
la feuille de support présentant des lignes de découpe divisant la feuille de support en plusieurs éléments autocollants.

Dans un ensemble d'impression suivant l'invention, lesdits éléments autocollants consistent, d'une part, en plusieurs vignettes et, d'autre part, en une partie résiduaire formée d'une ou plusieurs pièces, chaque vignette étant entièrement couverte par une seule carte de données, ladite partie résiduaire couvrant les lignes de découpe de la feuille de données.

Dans un ensemble d'impression suivant l'invention, les éléments constitutifs (et en particulier la couche d'adhésif autocollant) sont tels que, lorsqu'on détache la feuille de support de la feuille de données, la couche d'adhésif reste sur la feuille de support et, en substance, aucune partie de cette couche d'adhésif ne reste adhérer à la feuille de données.

Lesdites cartes de données peuvent avoir diverses formes et, en particulier, elles peuvent être en substance rectangulaires.

Lesdites vignettes peuvent, elles aussi, avoir diverses formes et elles peuvent notamment être en substance rectangulaires.

Suivant une forme d'exécution de l'invention, chaque carte de données couvre entièrement une vignette de la feuille de support.

Suivant une autre forme d'exécution, chaque carte de données couvre entièrement au moins deux vignettes de la feuille de support.

La couche d'adhésif dont est munie la face de contact de la feuille de support est un adhésif de type "autocollant", c'est-à-dire un adhésif grâce auquel la feuille de support ou une partie de celle-ci peut être collée sur un substrat (par exemple une feuille de papier) en appliquant simplement sa face munie de l'adhésif sur le substrat.

L'adhésif de type autocollant peut avantageusement être du type non permanent permettant un collage repositionnable de la feuille de support ou d'une partie de celle-ci sur un substrat tel qu'une feuille de papier.

L'adhésif de type autocollant peut cependant aussi être du type permanent. Dans ce cas, la feuille de support ou une partie de celle-ci peut certainement être collée sur un substrat tel qu'une feuille de papier normal, mais ce collage est considéré comme permanent car la feuille de support et le substrat de papier sur lequel elle est collée ne peuvent normalement plus être séparés sans endommager l'un ou l'autre. Il importe toutefois que la feuille de support puisse être détachée de la feuille de données sans endommager l'une ou l'autre de ces feuilles. A cette fin, la feuille de données peut être faite en une matière (telle que certains polymères synthétiques) à laquelle une feuille munie d'adhésif autocollant "permanent" adhère de manière détachable. Lorsque la feuille de support est munie d'une couche d'adhésif du type permanent, la feuille de données peut cependant également être faite en papier (par exemple en papier fort de type bristol), mais dans ce cas la face de contact de la feuille de données doit être couverte d'une couche antiadhésive. Ce genre de couche antiadhésive, qui est bien connue dans ce domaine de la technique, permet à une feuille munie d'adhésif autocollant "permanent" d'y adhérer de manière non permanente (détachable).

Il est à noter que la face de contact de la feuille de données peut éventuellement être munie d'une couche antiadhésive, même dans le cas où la feuille de support est munie d'une couche d'adhésif autocollant non permanent. Dans ce cas, la couche antiadhésive facilite le décollement des deux feuilles, l'une par rapport à l'autre.

Les cartes de données prédécoupées dans une feuille de données peuvent être espacées l'une de l'autre, mais elles peuvent également être adjacentes.

Suivant une forme d'exécution particulière, les lignes de découpe de la feuilles de données définissent au moins deux colonnes en substance parallèles de cartes de données.

Dans ce cas, les colonnes de cartes de données peuvent éventuellement être espacées l'une de l'autre mais elles peuvent également être adjacentes.

Les cartes de données appartenant à une même colonne peuvent également être espacées l'une de l'autre ou être adjacentes.

Suivant une forme d'exécution avantageuse, les deux feuilles qui constituent l'ensemble d'impression ont la même forme et superficie et se recouvrent entièrement l'une l'autre.

Suivant une forme d'exécution particulière de l'invention, les lignes de découpe de la feuille de données sont telles que cette feuille de données comporte un bord marginal, les cartes de données étant toutes à l'intérieur dudit bord marginal.

La face d'impression des cartes de données et/ou la face d'impression des vignettes peuvent être imprimées.

Par ailleurs, ladite partie résiduaire de la feuille de support et/ou une éventuelle partie de la feuille de données autre que les cartes de données (par exemple un bord marginal) peuvent également être imprimées.

Sur ces parties de l'ensemble d'impression peuvent notamment être imprimées (par le fabricant de cet ensemble d'impression) des indications telles que le nom du fabricant, la marque de fabrique, des noms ou numéros permettant d'identifier le produit ou toute autre indication qui ne peut ou ne doit pas apparaître sur les cartes de données ou sur les vignettes.

L'invention a également pour objet un procédé de fabrication d'un ensemble d'impression suivant l'invention, tel que défini ci-dessus, procédé selon lequel
on prend un ensemble, dit ensemble de départ, consistant en une première feuille imprimable, dite feuille de support, et d'une seconde feuille, dite feuille de données, qui couvre entièrement la feuille de support, les deux feuilles comportant une face d'impression et une face de contact, la face de contact de la feuille de support étant munie d'une couche d'adhésif de type autocollant et la face de contact de la feuille de support étant collée de manière détachable sur la face de contact de la feuille de données,
on soumet ledit ensemble de départ à une étape de prédécoupage de la feuille de données, étape selon laquelle on munit la feuille de données de lignes de découpe définissant dans la feuille de données plusieurs cartes de données, lesdites lignes de découpe n'affaiblissant pas en substance la feuille de support,
on soumet ledit ensemble de départ à une étape de prédécoupage de la feuille de support, étape selon laquelle on munit la feuille de support de lignes de découpe divisant la feuille de support en plusieurs éléments autocollants, lesdites lignes de découpe n'affaiblissant pas en substance la feuilles de données.

Dans ce procédé suivant l'invention, on exécute les deux étapes de prédécoupage de manière à ce que les éléments autocollants consistent, d'une part, en plusieurs vignettes et, d'autre part, en au moins une partie résiduaire formée d'une ou plusieurs pièces, chaque vignette étant entièrement couverte par une seule carte de données, ladite partie résiduaire couvrant les lignes de découpe de la feuille de données.

Le prédécoupage de la feuille de données et de la feuille de support peut notamment se faire au moyen de cylindres gravés à matrices de découpage. Cette technique connue permet d'effectuer ce prédécoupage avec une grande précision, notamment pour ce qui concerne la profondeur des lignes de découpe. Ceci est important car il faut que lors du prédécoupage de la feuille de données, les lignes de découpe traversent complètement la feuille de données mais que la feuille de support reste en substance intacte. Cela est rendu possible grâce à la bonne précision de cette technique de découpage et grâce au fait qu'une couche d'adhésif d'une épaisseur de quelques µm se trouve entre la feuille de support et la feuille de données. Même si les matrices de découpage qui forment les lignes de découpe de la feuille de données pénètrent sur une faible profondeur dans la feuille de support, il faut que cela ne concerne qu'une petite partie de l'épaisseur de cette feuille de support. C'est en ce sens qu'il faut comprendre que les lignes de découpe de la feuille de données n'affaiblissent pas en substance la feuille de support, comme indiqué plus haut.

Ce qui est précisé ci-dessus concernant le prédécoupage de la feuille de données s'applique également - mutatis mutandis - au prédécoupage de la feuille de support.

Dans ce procédé, l'étape de prédécoupage de la feuille de données peut précéder ou suivre l'étape de prédécoupage de la feuille de support.

Au cours de l'étape de prédécoupage de la feuilles de données, on peut munir cette feuille de lignes de découpe définissant des cartes de données en substance rectangulaires.

Au cours de l'étape de prédécoupage de la feuille de support, on peut munir cette feuille de lignes de découpe définissant des vignettes autocollantes en substance rectangulaires.

Suivant un mode d'exécution particulier du procédé, on exécute les deux étapes de prédécoupage de manière à ce que chaque carte de données couvre entièrement une vignette de la feuille de support.

Suivant un autre mode d'exécution particulier du procédé, on exécute les deux étapes de prédécoupage de manière à ce que chaque carte de données couvre entièrement au moins deux vignettes de la feuille de support.

Lors de l'étape de prédécoupage de la feuille de données, on peut munir cette feuille de lignes de découpe définissant des cartes de données qui sont soit adjacentes, soit espacées l'une de l'autre.

Lors de l'étape de prédécoupage de la feuille de données, on peut éventuellement munir cette feuille de lignes de découpe qui définissent au moins deux colonnes, en substance parallèles, de cartes de données. Ces deux colonnes peuvent être adjacentes ou espacées l'une de l'autre. Par ailleurs, les cartes de données d'une même colonne peuvent être adjacentes ou espacées l'une de l'autre.

Suivant un mode d'exécution particulier de l'étape de prédécoupage de la feuille de données, on munit cette feuille de lignes de découpe définissant un bord marginal, les cartes de données étant toutes situées à l'intérieur de ce bord marginal.

Le procédé de fabrication d'un ensemble d'impression suivant l'invention peut comprendre une étape d'assemblage au cours de laquelle on colle la face de contact de la feuille de support de manière détachable sur la face de contact de la feuille de données. Cette étape d'assemblage précède alors les deux étapes de prédécoupage.

La présente invention a également pour objet un procédé d'obtention de cartes de données, ce procédé comprenant l'impression de données sur une face, dite face d'impression, de cartes de données, ces cartes de données étant définies dans une feuille de données prédécoupée au moyen de lignes de découpe, ladite feuille de données faisant partie d'un ensemble d'impression comprenant ladite feuille de données qui présente, d'une part, une face d'impression correspondant à la face d'impression des cartes de données et, d'autre part, une face de contact, et une seconde feuille imprimable prédécoupée, dite feuille de support, présentant une face d'impression et une face de contact, ladite face de contact étant munie d'une couche d'adhésif de type autocollant, la face de contact de la feuille de données étant collée de manière détachable sur la face de contact de la feuille de support qu'elle recouvre entièrement, la feuille de support présentant des lignes de découpe divisant ladite feuille de support en plusieurs élément autocollants. Dans ce procédé, les éléments autocollants consistent, d'une part, en plusieurs vignettes et, d'autre part, en une partie résiduaire formée d'une ou plusieurs pièces, chaque vignette comportant une face d'impression correspondant à la face d'impression de la feuille de support, chaque vignette étant entièrement couverte par une seule carte de données, ladite partie résiduaire couvrant les lignes de découpe de la feuille de données. Ce procédé suivant l'invention comprend l'impression de la face d'impression des vignettes et, après l'impression de la face d'impression desdites cartes de données et desdites vignettes, la séparation des cartes de données de l'ensemble d'impression de manière telle que les vignettes restent attachées aux cartes de données.

Il est à noter que, dans ce procédé suivant l'invention, l'impression des vignettes peut être effectuée avant ou après l'impression des cartes de données. Eventuellement, ces deux opérations d'impression peuvent même être effectuées simultanément.

D'autres particularités et avantages de l'invention ressortiront de la description, faite ci-après à titre d'exemples non limitatifs, de deux formes d'exécution de l'invention, référence étant faite aux dessins annexés, dans lesquels :
Fig. 1 montre un ensemble d'impression conforme à l'invention, vu du côté de la feuille de support;
Fig. 2 montre le même ensemble d'impression vu du côté de la feuille de données;
Fig. 3 et 4 sont des vues analogues aux Fig. 1 et 2 mais montrent une autre forme d'exécution d'un ensemble d'impression suivant l'invention;
Fig. 5 montre l'ensemble d'impression illustré aux Fig. 3 et 4, vu du côté de la feuille de support, mais après enlèvement partiel de cette feuille de support;
Fig. 6 montre le côté recto d'une carte de données imprimée détachée de l'ensemble d'impression montré aux Fig. 3 à 5;
Fig. 7 montre le côté verso de cette même carte de données, ce côté verso portant deux vignettes autocollantes imprimées détachables.

L'ensemble d'impression illustré par les Fig. 1 et 2 comporte une feuille de support 1 et une feuille de données 2. La feuille de support 1 dont une des faces, dite "face d'impression" est montrée à la Fig. 1 est munie sur sa face opposée à la "face d'impression" d'une couche d'adhésif de type "autocollant non permanent". Cette face de la feuille de support qui porte la couche d'adhésif est dite "face de contact". La feuille de support 1 est faite en papier (mais pourrait être faite en une autre matière).

La feuille de données 2 qui est faite en papier fort de type bristol a une face dite "face d'impression" qui est visible sur la Fig. 2. La face de la feuilles de données 2 qui est opposée à la "face d'impression" est appelée "face de contact". La face de contact de la feuille de données 2 est collée contre la couche d'adhésif non permanent portée par la feuille de support 1.

La feuille de données 2 et la feuille de support 1, qui ont la même forme et les mêmes dimensions, se recouvrent complètement l'une l'autre.

La feuille de données 2 (voir Fig. 2) est prédécoupée, de manière connue en soi au moyen d'un cylindre gravé à matrices de découpage, et présente des lignes de découpe 3 qui définissent deux colonnes parallèles comportant chacune cinq cartes de données 4 juxtaposées. On remarquera qu'un espace est ménagé entre ces deux colonnes de cartes rectangulaires 4. En outre, la feuille de données 2 comprend un bord marginal à l'intérieur duquel sont situées toutes les cartes de données 4.

La feuille de support 1 (voir Fig. 1) est prédécoupée de manière analogue et présente des lignes de découpe 5 qui définissent deux colonnes parallèles comportant chacune cinq vignettes 6. Ces deux colonnes de vignettes 6 sont espacées l'une de l'autre et les vignettes 6 d'une même colonne sont également espacées l'une de l'autre. Outre les parties correspondant aux dix vignettes 6, la feuille de support 1 comprend donc une partie dite "partie résiduaire" qui occupe les espaces entre les vignettes 6 et qui forme également un bord marginal entourant l'ensemble des dix vignettes 6.

Cette "partie résiduaire" de la feuille de support 1 couvre les lignes de découpe 3 qui, dans la feuille de données 2, définissent les cartes de données 4.

Chaque vignette 6 est ainsi entièrement couverte par une seule carte de données 4.

Après avoir, par exemple au moyen d'une imprimante de bureau (par exemple une imprimante laser ou une imprimante à jet d'encre), imprimé la face d'impression des cartes de données 4 et la face d'impression des vignettes 6, la "partie résiduaire" de la feuille de support 1 peut être détachée de la feuilles de données 2. On obtient ainsi, pour chaque ensemble d'impression, dix cartes de données 4 imprimées, portant chacune, au verso, une vignette 6 imprimée qui peut, au moment voulu, être détachée de la carte de données 4 et collée sur un nouveau substrat.

La carte de données 4 peut, par exemple, être imprimée pour en faire une carte de visite et la vignette 6 peut porter certaines ou toutes les données de la carte de données 4. Après avoir détaché la vignette 6 de la carte 5 qui la portait, cette vignette 6 peut alors être collée par exemple dans un carnet d'adresses ou sur une liste de numéros de téléphone. La vignette 6 peut aussi être utilisée comme vignette-adresse à coller sur l'enveloppe d'une lettre, par exemple.

Les Fig. 3 et 4 sont respectivement analogues aux Fig. 1 et 2 mais elles concernent une autre forme d'exécution de l'invention.

Tout comme l'ensemble d'impression montré aux Fig. 1 et 2, l'ensemble d'impression montré aux Fig. 3 et 4 est composé d'une feuille de données 2 collée de manière détachable sur la face de contact encollée d'une feuille de support 1.

Ici également, la feuille de données 2 présente des lignes de découpe 3 qui définissent deux colonnes parallèles de cartes de données 4. La feuille de données 2 présente, en outre, quatre petites lignes de découpe 7, qui coupent en quatre endroits distincts, le bord marginal de la feuille de données 2.

La feuille de support 1 est elle aussi pourvue de lignes de découpe qui définissent des vignettes 6 rectangulaires. On remarquera toutefois que chaque carte de données 4 porte, sur sa face de contact (face verso) deux vignettes 6 juxtaposées. En outre, la feuille de support 1 est pourvue de deux lignes de découpe 8 qui la traversent sur toute sa longueur et qui coïncident avec les lignes de découpe qui forment un côté de chaque colonne de vignettes 6.

Les lignes de découpe 7 et 8 facilitent l'opération qui consiste à détacher des cartes de données 4 la "partie résiduaire" de la feuille de support 1.

Pour détacher ces cartes de données 4, on peut commencer par enlever les deux bandes latérales de la feuille de support 1 délimitées par les lignes de découpe 8, en enlevant simultanément les parties du bord marginal de la feuille de données 2 qui adhèrent à ces deux bandes latérales de la feuille de support 1 et qui sont délimitées par les lignes de découpe 7. Après cette opération, l'ensemble d'impression se présente comme montré à la Fig. 5. Les cartes de données 4 sont ainsi partiellement dégagées de la feuille de support 1, et le reste de la "partie résiduaire" de la feuille de support 1 peut en être très facilement détaché.

Chaque carte de données 4 ainsi séparée porte sur le verso deux vignettes rectangulaires 6 comme montré à la Fig. 7 (sur laquelle ces deux vignettes 6 sont montrées partiellement décollées de la carte de données 4 qui les porte). Ces deux vignettes 6 peuvent alors être utilisées séparément, l'une étant collée, par exemple, dans un carnet d'adresses, et l'autre étant utilisée ailleurs (par exemple sur une liste de numéros de téléphone ou sur un dossier, etc.).

Bien entendu les exemples d'exécution de l'invention décrits ci-dessus ne sont nullement limitatifs.

C'est ainsi que les cartes de données 4 et les vignettes 6 peuvent avoir des formes très variées. Par ailleurs, chaque carte de données 4 peut éventuellement porter plus de deux vignettes 6 (par exemple trois ou quatre).

## Revendications

1. Ensemble d'impression comportant
une première feuille imprimable prédécoupée, dite feuille de support (1), présentant une face d'impression et une face de contact, ladite face de contact étant munie d'une couche d'adhésif de type autocollant et
une seconde feuille imprimable prédécoupée, dite feuille de données (2) présentant également une face d'impression et une face de contact,
la face de contact de la feuille de données (2) étant collée de manière détachable sur la face de contact de la feuille de support (1) qu'elle recouvre entièrement,
la feuille de données (2) présentant des lignes de découpe (3) définissant plusieurs cartes de données (4) ayant un dos et une face d'impression, la face d'impression des cartes de données (4) correspondant à la face d'impression de la feuille de données (2), le dos des cartes de données (4) correspondant à la face de contact de la feuille de données (2),
la feuille de support (1) présentant des lignes de découpe (5) divisant la feuille de support (1) en plusieurs éléments autocollants,
**caractérisé en ce que** lesdits éléments autocollants consistent, d'une part, en plusieurs vignettes (6) et, d'autre part, en une partie résiduaire formée d'une ou plusieurs pièces,
chaque vignette (6) étant entièrement couverte par une seule carte de données (4), ladite partie résiduaire couvrant les lignes de découpe (3) de la feuille de données (2).

2. Ensemble suivant la revendication 1, **caractérisé en ce que** les cartes de données (4) sont en substance rectangulaires.

3. Ensemble suivant l'une quelconque des revendications précédentes, **caractérisé en ce que** les vignettes (6) sont en substance rectangulaires.

4. Ensemble suivant l'une quelconque des revendications précédentes, **caractérisé en ce que** chaque carte de données (4) couvre entièrement une vignette (6) de la feuille de support (1).

5. Ensemble suivant l'une quelconque des revendications 1 à 3, **caractérisé en ce que** chaque carte de données (4) couvre entièrement au moins deux vignettes (6) de la feuille de support (1).

6. Ensemble suivant l'une quelconque des revendications précédentes, **caractérisé en ce que** l'adhésif est un adhésif non permanent.

7. Ensemble suivant l'une quelconque des revendications précédentes, **caractérisé en ce que** l'adhésif est un adhésif permanent.

8. Ensemble suivant l'une quelconque des revendications précédentes, **caractérisé en ce que** la face de contact de la feuille de données (2) est couverte d'une couche antiadhésive.

9. Ensemble suivant l'une quelconque des revendications précédentes, **caractérisé en ce que** les cartes de données (4) sont espacées l'une de l'autre.

10. Ensemble suivant l'une quelconque des revendications précédentes, **caractérisé en ce que** les lignes de découpe (3) de la feuille de données (2) définissent au moins deux colonnes en substance parallèles de cartes de données (4).

11. Ensemble suivant la revendication 10, **caractérisé en ce que** les colonnes de cartes de données (4) sont espacées l'une de l'autre.

12. Ensemble suivant l'une quelconque des revendications 10 et 11, **caractérisé en ce que** les cartes de données (4) appartenant à une même colonne sont espacées l'une de l'autre.

13. Ensemble suivant l'une quelconque des revendications précédentes, **caractérisé en ce que** les deux feuilles (1, 2) qui le constituent ont la même forme et superficie et se recouvrent entièrement.

14. Ensemble suivant l'une quelconque des revendications précédentes, **caractérisé en ce que** la feuille de données (2) comporte un bord marginal, les cartes de données (4) étant toutes à l'intérieur dudit bord marginal.

15. Ensemble suivant l'une quelconque des revendications précédentes, **caractérisé en ce que** la face d'impression des cartes de données (4) est imprimée.

16. Ensemble suivant l'une quelconque des revendications précédentes, **caractérisé en ce que** la face d'impression des vignettes (6) est imprimée.

17. Procédé d'obtention d'un ensemble d'impression suivant l'une quelconque des revendications précédentes, procédé selon lequel
on prend un ensemble, dit ensemble de départ, consistant en une première feuille imprimable, dite feuille de support (1), et d'une seconde feuille, dite feuille de données (2), qui couvre entièrement la feuille de support (1), les deux feuilles (1, 2) comportant une face d'impression et une face de contact, la face de contact de la feuille de support (1) étant munie d'une couche d'adhésif de type autocollant et la face de contact de la feuille de support (1) étant collée de manière détachable sur la face de contact de la feuille de données (2),
on soumet ledit ensemble de départ à une étape de prédécoupage de la feuille de données (2), étape selon laquelle on munit la feuille de données (2) de lignes de découpe (3) définissant dans la feuille de données (2) plusieurs cartes de données (4), lesdites lignes de découpe (3) n'affaiblissant pas en substance la feuille de support (1),
on soumet ledit ensemble de départ à une étape de prédécoupage de la feuille de support (1), étape selon laquelle on munit la feuille de support (1) de lignes de découpe (5) divisant la feuille de support (1) en plusieurs éléments autocollants, lesdites lignes de découpe (5) n'affaiblissant pas en substance la feuille de données (2),
**caractérisé en ce que** on exécute les deux étapes de prédécoupage de manière à ce que les éléments autocollants consistent, d'une part, en plusieurs vignettes (6) et, d'autre part, en au moins une partie résiduaire formée d'une ou plusieurs pièces, chaque vignette (6) étant entièrement couverte par une seule carte de données (4), ladite partie résiduaire couvrant les lignes de découpe (3) de la feuille de données (2).

18. Procédé d'obtention de cartes de données (4), comprenant l'impression de données sur une face, dite face d'impression, de cartes de données (4), lesdites cartes de données (4) étant définies dans une feuille de données (2) prédécoupée au moyen de lignes de découpe (3), ladite feuille de données (2) faisant partie d'un ensemble d'impression comprenant ladite feuille de données (2) présentant, d'une part, une face d'impression correspondant à la face d'impression des cartes de données (4) et, d'autre part, une face de contact, et une seconde feuille imprimable prédécoupée, dite feuille de support (1), présentant une face d'impression et une face de contact, ladite face de contact étant munie d'une couche d'adhésif de type autocollant, la face de contact de la feuille de données (2) étant collée de manière détachable sur la face de contact de la feuille de support (1) qu'elle recouvre entièrement, la feuille de support (1) présentant des lignes de découpe (5) divisant ladite feuille de support (1) en plusieurs éléments autocollants,
**caractérisé en ce que** les éléments autocollants consistent, d'une part, en plusieurs vignettes (6) et, d'autre part, en une partie résiduaire formée d'une ou plusieurs pièces, chaque vignette (6) comportant une face d'impression correspondant a la face d'impression de la feuille de support (1), chaque vignette (6) étant entièrement couverte par une seule carte de données (4), ladite partie résiduaire couvrant les lignes de découpe (3) de la feuille de données (2), le procédé comprenant l'impression de la face d'impression des vignettes (6), et **en ce qu'**après l'impression de la face d'impression desdites cartes de données (4) et desdites vignettes (6), les cartes de données (4) sont séparées de l'ensemble d'impression de manière telle que les vignettes (6) restent attachées aux cartes de données (4).

19. Procédé suivant la revendication 18, **caractérisé en ce que** l'ensemble d'impression est un ensemble suivant l'une quelconque des revendications 2 à 16.
